# EUROPÄISCHE PATENTSCHRIFT

(11) **EP 0 373 326 B1**
(45) Veröffentlichungstag und Bekanntmachung des Hinweises auf die Patenterteilung: **04.12.1991**
(21) Anmeldenummer: 89119461.5
(22) Anmeldetag: 20.10.1989
(51) Int. Cl.: E06B 5/10

(54) **Einbruchhemmendes Fenster, Tür od. dgl.**
Burglar-deterrent window, door or the like
Fenêtre et porte anti-effraction

(30) Priorität: 10.12.1988 DE 3841680
(43) Veröffentlichungstag der Anmeldung: 20.06.1990
(73) Patentinhaber: WICONA BAUSYSTEME GMBH & CO. KG, D-89077 Ulm (DE)
(72) Erfinder: Götschel, Hans, Dipl.-Ing., D-7915 Elchingen 2 (DE); Kern, Horstmar, D-7900 Ulm (DE); Klein, Jürgen, D-7900 Ulm (DE)
(74) Vertreter: Dziewior, Joachim, Dipl.-Phys. Dr.

(56) Entgegenhaltungen:
- EP-A- 0 208 876
- DE-U- 7 833 654
- DE-U- 8 709 264
- DE-U- 8 815 375

## Beschreibung

Die Erfindung betrifft ein einbruchhemmendes Fenster, Tür od. dgl., bestehend aus einem Blendrahmen, einem Flügelrahmen und einer den üblichen Beschlag aufnehmenden Beschlagkammer, wobei auf dem an der Fenster- bzw. Türaußenseite vorhandenen, zum Fenster- bzw. Türspalt weisenden Blendrahmensteg innenseitig eine Verstärkungsplatte angeordnet ist, welche die Beschlagkammer im wesentlichen überdeckt.

Gemäß dem Stand der Technik (etwa nach dem DE-GM 7.833.654) können konventionelle Fenster- bzw. Türsysteme ― von der Außenseite unsichtbar ― mit einer Verstärkungsplatte nachgerüstet werden, um das Aufschneiden oder Aufbohren des Fensters zu erschweren, allerdings kann dabei das Aufbiegen des Blendrahmensteges mit Einbruchwerkzeugen nicht verhindert werden.

Der Erfindung liegt daher die Aufgabe zugrunde, bei Fenstern, Türen od. dgl. der genannten Art die Einbruchshemmung zu verbessern, insbesondere den Aufbiegevorgang des Blendrahmensteges zu erschweren.

Die Aufgabe wird erfindungsgemäß dadurch gelöst, daß die Verstärkungsplatte mindestens einen in die Beschlagkammer gerichteten Vorsprung aufweist.

Allein das Vorhandensein des Vorsprungs begrenzt den Eingriff mit einem üblichen Einbruchswerkzeug. Sollte es jedoch gelingen, den Aufbiegevorgang beim Blendrahmensteg zu beginnen, so deckt der Vorsprung den Fenster- bzw. Türspalt schützend ab.

Insbesondere aus Stabilitätsgründen empfiehlt es sich, den Vorsprung an dem spaltseitigen Ende des Blendrahmensteges anzuordnen.

Nach einer weiteren Ausführungsform der Erfindung ist an dem Blendrahmensteg ein Verhakungsvorsprung angeordnet, der beim Aufbiegen des Blendrahmensteges verhakend in den benachbarten Flügelrahmen eingreifen kann.

Es empfiehlt sich, den Vorsprung gleichzeitig mit einer Schiene zu versehen, die als Anbohrschutz der Treibstange des Beschlages dient.

Für den gleichen Zweck empfiehlt es sich, daß die Verstärkungsplatte eine im wesentlichen C-förmige Nut aufweist, in der eine Anbohrschutzplatte aus hochfestem Material angeordnet ist.

Die Verstärkungsplatte mit dem Vorsprung bzw. dem Verankerungsvorsprung ist vorzugsweise als Strangpreßprofil ausgebildet, das in vorteilhafter Weise formschlüssig am Blendrahmensteg montiert ist.

Die Erfindung wird anhand der folgenden Ausführungsbeispiele näher erläutert, wobei die Figuren 1 bis 3 Horizontalschnitte von einbruchhemmenden Fenstern zeigen.

Die einbruchhemmenden Fenster nach den Figuren 1 bis 3 bestehen jeweils aus einem Blendrahmen 1 und einem Flügelrahmen 2, welche eine Beschlagkammer 3 für einen üblichen Beschlag einschließen. Die Treibstange des Beschlages ist mit Ziff. 3′ angedeutet. In allen drei Fällen sind die Profile des Blendrahmens 1 und des Flügelrahmens 2 wärmegedämmt ausgeführt. Der Blendrahmensteg 1′ auf der Außenseite des Fensters trägt jeweils eine durchgehende Verstärkungsplatte 4, welche die Beschlagkammer 3 im wesentlichen überdeckt.

Nach Figur 1 a/b weist die Verstärkungsplatte 4 einen in die Beschlagkammer 3 gerichteten, durchlaufenden Vorsprung 5 auf, der an dem Ende des Blendrahmensteges 1′ angeordnet ist, das dem Fensterspalt 6 benachbart ist.

Verstärkungsplatte 4 und Vorsprung 5 stabilisieren den Blendrahmensteg 1′. Sollte am Fensterspalt 6 mit einem mit Ziffer 7 bezeichneten Einbruchswerkzeug manipuliert werden (vgl. Figur 1b), so begrenzt der Vorsprung 5 bereits den Eingriff des Werkzeugs 7. Sollte es weiterhin gelingen, den Blendrahmensteg 1′ aufzubiegen, so deckt jedoch der Vorsprung 5 den Fensterspalt 6 schützend ab.

Bei dem Fenster nach Figur 2 a/b weist die Verstärkungsplatte 4 einen weiteren, im wesentlichen L-förmigen Vorsprung 8 auf, der beim Aufbiegen des Blendrahmensteges 1′ verhakend in den Flügelrahmen 2 eingreift (vgl. insbesondere Fig. 2b).

Bei der Ausführungsform nach Figur 3 a/b schließlich weist der Vorsprung 5 eine Schiene 9 auf, die als Anbohrschutz für die Treibstange 3′ des Beschlages dient. Beim Einführen eines Bohrers 10 wird dieser aus der beabsichtigten Richtung ausgelenkt. Gleichzeitig ist es möglich, eine im wesentlichen C-förmige Nut 11 der Verstärkungsplatte 4 mit einer Anbohrschutzplatte 12 aus einem hochfesten Material (z.B. Sonderstahl, Keramik) zu füllen.

In allen 3 Fällen sind die Verankerungsplatten 4 mit den Vorsprüngen 5 bzw. 8 als Strangpreßprofile ausgebildet, die am Blendrahmensteg 1′ formschlüssig gehalten werden. Vor Fertigstellung des Blendrahmens 1 werden die Strangpreßprofile jeweils in den Blendrahmensteg 1′ eingeschoben, mit den Profilen des Blendrahmens 1 auf Gehrung geschnitten, worauf dann die Zusammensetzung des Blendrahmens 1 erfolgt.

## Patentansprüche

1. Einbruchhemmendes Fenster, Tür od. dgl., bestehend aus einem Blendrahmen (1), einem Flügelrahmen (2) und einer den üblichen Beschlag aufnehmenden Beschlagkammer (3), wobei auf dem an der Fenster- bzw. Türaußenseite vorhandenen, zum Fenster- bzw. Türspalt (6) weisenden Blendrahmensteg (1′) innenseitig eine Verstärkungsplatte (4) angeordnet ist, welche die Beschlagkammer (3) im wesentlichen überdeckt, dadurch gekennzeichnet, daß die Verstärkungsplatte (4) mindestens einen in die Beschlagkammer (3) gerichteten Vorsprung (5) aufweist.

2. Fenster, Tür od. dgl. nach Anspruch 1, dadurch gekennzeichnet, daß der Vorsprung (5) an dem spaltseitigen Ende des Blendrahmensteges (1′) angeordnet ist.

3. Fenster, Tür od. dgl. nach Anspruch 1 oder 2, dadurch gekennzeichnet, daß an dem Blendrahmensteg (1′) ein Verankerungsvorsprung (8) angeordnet ist.

4. Fenster, Tür od. dgl. nach einem oder mehreren der Ansprüche 1 bis 3, dadurch gekennzeichnet, daß der Vorsprung (5) eine Schiene (9) als Anbohrschutz der Treibstange (3′) des Beschlages aufweist.

5. Fenster, Tür od. dgl. nach einem oder mehreren der Ansprüche 1, 2 und 4, dadurch gekennzeichnet, daß die Verstärkungsplatte (4) eine im wesentlichen C-förmige Nut (10) aufweist, in der eine Anbohrschutzplatte (11) aus hochfestem Material angeordnet ist.

6. Fenster, Tür od. dgl. nach einem oder mehreren der Ansprüche 1 bis 5, dadurch gekennzeichnet, daß die Verstärkungsplatte (4) mit dem Vorsprung (5) bzw. dem Verankerungsvorsprung (8) als Strangpreßprofil ausgebildet ist.

7. Fenster, Tür od. dgl. nach Anspruch 6, dadurch gekennzeichnet, daß die Verstärkungsplatte (4) formschlüssig an dem Blendrahmensteg (1′) befestigt ist.

## Claims

1. Burglar-deterrent window, door or the like, consisting of a frame (1), a casement (2) and a furniture chamber (3) receiving the conventional furniture, a reinforcing plate (4) essentially covering the furniture chamber (3) being arranged on the inside of the frame web (1′) present on the outside of the window or door and facing the window or door gap (6), characterised in that the reinforcing plate (4) has at least one projection (5) directed into the furniture chamber (3).

2. Window, door or the like according to Claim 1, characterised in that the projection (5) is arranged at the end of the frame web (1′) facing the gap.

3. Window, door or the like according to Claim 1 or 2, characterised in that an anchoring projection (8) is arranged on the frame web (1′).

4. Window, door or the like according to one or more of Claims 1 to 3, characterised in that the projection (5) has a rail (9) as protection against drilling into the driving rod (3′) of the furniture.

5. Window, door or the like according to one or more of Claims 1, 2 and 4, characterised in that the reinforcing plate (4) has an essentially C-shaped groove (10), in which an antidrilling plate (11) made of high-strength material is arranged.

6. Window, door or the like according to one or more of Claims 1 to 5, characterised in that the reinforcing plate (4) is designed together with the projection (5) or the anchoring projection (8) as an extruded section.

7. Window, door or the like according to Claim 6, characterised in that the reinforcing plate (4) is fastened positively to the frame web (1′).

## Revendications

1. Fenêtre anti-effraction, ou porte anti-effraction ou analogue, constituée par un châssis (1), par un cadre de battant (2) et par une chambre de garniture (3) recevant la garniture habituelle, une plaque de renforcement (4) qui recouvre sensiblement la chambre de garniture (3) étant agencée, côté intérieur, sur l'âme (1′) du châssis présente sur le côté extérieur de la fenêtre ou de la porte et tournée vers l'interstice (6) de la fenêtre ou de la porte, caractérisée par le fait que la plaque de renforcement (4) présente au moins un saillant (5) formant saillie vers l'intérieur de la chambre de garniture (3).

2. Fenêtre, porte ou analogue selon revendication 1, caractérisée par le fait que le saillant (5) est agencé sur l'extrémité que l'âme (1′) du châssis comporte côté interstice.

3. Fenêtre, porte ou analogue, selon revendication 1 ou 2, caractérisée par le fait qu'un saillant d'ancrage (8) est agencé sur l'âme (1′) du châssis.

4. Fenêtre, porte ou analogue selon une ou plusieurs des revendications 1 à 3, caractérisée par le fait que le saillant (5) présente un rail (9) en tant que protection antiforage de la tige d'actionnement (3′) de la garniture.

5. Fenêtre, porte ou analogue selon une ou plusieurs des revendications 1, 2 et 4, caractérisée par le fait que la plaque de renforcement (4) présente une rature (10) sensiblement en forme de C, dans laquelle est agencée une plaque de protection antiforage (11) en matériau à haute résistance.

6. Fenêtre, porte ou analogue selon une ou plusieurs des revendications 1 à 5, caractérisée par le fait que la plaque de renforcement (4) est réalisée avec le saillant (5), ou avec le saillant d'ancrage (8), en tant que profilé extrudé.

7. Fenêtre, porte ou analogue selon revendication 6, caractérisée par le fait que la plaque de renforcement (4) est fixée, avec conjugaison de formes, à l'âme (1′) du châssis.
